# DEMANDE DE BREVET EUROPEEN

(11) **EP 3 316 045 A1**
(43) Date de publication de la demande: **02.05.2018**
(21) Numéro de dépôt: 16195404.5
(22) Date de dépôt: 25.10.2016
(51) Int. Cl.: G04B 1/12, G04B 18/02, G04B 33/14

(54) **MOUVEMENT HORLOGER A PLUSIEURS BARILLETS**

(71) Demandeur: Breitling AG, 2540 Grenchen (CH)
(72) Inventeur: Mentzer, Cédric, 74160 Beaumont (FR); Nicollin, Serge, 1202 Genève (CH); Brugger, Christophe, 2000 Neuchâtel (CH); Zufferey, Florent, 1218 Le Grand-Saconnex (CH)
(74) Mandataire: Micheli & Cie SA

(57) **Abrégé**

Le mouvement horloger selon l'invention comprend un mécanisme de mesure du temps (14) et plusieurs ensembles barillet-rochet (18, 22) reliés en série pour entraîner le mécanisme de mesure du temps (14). Une première partie (18a, 18b, 22a, 22b) des ensembles barillet-rochet est située au-dessus d'un organe réglable (14b) du mécanisme de mesure du temps (14) et peut être retirée pour permettre l'accès à l'organe réglable (14b) pour son réglage. Un bloqueur (38) est actionnable pour agir sur une deuxième partie (18c, 22c) des ensembles barillet-rochet afin de permettre à cette deuxième partie (18c, 22c) de continuer à entraîner le mécanisme de mesure du temps (14) après que la première partie (18a, 18b, 22a, 22b) a été retirée.

## Description

La présente invention concerne un mouvement horloger à plusieurs barillets reliés en série.

Dans un mouvement horloger mécanique, le ou les barillets sont l'organe moteur qui fournit l'énergie au reste du mouvement. Ils entraînent le rouage qui lui-même entraîne l'échappement qui coopère avec l'organe régulateur. Chaque barillet contient un ressort moteur en spirale et est associé à un rochet pour le remontage dudit ressort. Le ressort moteur est connecté par son extrémité extérieure à la paroi périphérique du barillet et par son extrémité intérieure à un arbre de barillet solidaire du rochet et autour duquel tourne le barillet. Monter plusieurs barillets en série augmente la capacité de stockage d'énergie et donc la durée de marche du mouvement. Généralement les barillets sont situés dans le même bâti que le reste du mouvement mais ils peuvent aussi être montés sous forme de module au-dessus du bâti. Dans ce dernier cas, ils peuvent empêcher l'accès à l'organe régulateur pour son réglage. On peut bien sûr les retirer pour rendre l'organe régulateur accessible mais alors le mouvement ne peut plus fonctionner ce qui ne facilite pas le réglage.

La présente invention vise à remédier à cet inconvénient et propose à cette fin un mouvement horloger comprenant un mécanisme de mesure du temps et plusieurs ensembles barillet-rochet reliés en série pour entraîner le mécanisme de mesure du temps, caractérisé en ce qu'une première partie des ensembles barillet-rochet est située au-dessus d'un organe réglable du mécanisme de mesure du temps et peut être retirée pour permettre l'accès à l'organe réglable pour son réglage, et en ce qu'il comprend un bloqueur pouvant occuper une première position où le bloqueur agit sur une deuxième partie des ensembles barillet-rochet afin de permettre à cette deuxième partie de continuer à entraîner le mécanisme de mesure du temps après que la première partie a été retirée, et une deuxième position où le bloqueur n'agit pas sur ladite deuxième partie.

De préférence, le bloqueur est bistable, en d'autres termes les première et deuxième positions sont des positions stables. Par « positions stables » on entend que le passage de l'une à l'autre de ces positions implique l'application d'une contrainte élastique suivie d'une libération totale ou partielle de ladite contrainte.

Dans des exemples de réalisation, le bloqueur est mobile en translation entre les première et deuxième positions.

Le bloqueur peut comprendre des dents qui sont engagées dans une denture de la deuxième partie lorsque le bloqueur est dans la première position et qui sont hors de ladite denture lorsque le bloqueur est dans la deuxième position.

De préférence, dans la première position le bloqueur bloque, directement ou indirectement, le rochet du dernier ensemble barillet-rochet parmi lesdits ensembles barillet-rochet reliés en série, c'est-à-dire l'ensemble barillet-rochet qui dans la chaîne cinématique est le plus proche du mécanisme de mesure du temps.

Avantageusement, les ensembles barillet-rochet sont montés sur un support qui présente une ouverture rendant accessible l'organe réglable lorsque la première partie des ensembles barillet-rochet est retirée.

Selon une autre caractéristique avantageuse, la première partie des ensembles barillet-rochet est couverte par un pont monté par l'intermédiaire d'éléments de fixation, et ce pont et le bloqueur sont agencés pour que, pendant le montage de ce pont, le bloqueur empêche la mise en place de l'un au moins des éléments de fixation si le bloqueur est dans la première position.

De préférence, le pont et le bloqueur sont aussi agencés pour que, lorsque le pont est dans son état monté avec tous les éléments de fixation, ledit un au moins des éléments de fixation empêche l'actionnement du bloqueur.

Le bloqueur peut en outre être agencé pour passer automatiquement de la première position à la deuxième position pendant le remontage des ensembles barillet-rochet.

L'organe réglable est par exemple l'organe régulateur du mécanisme de mesure du temps.

Chacune des première et deuxième parties des ensembles barillet-rochet peut comprendre un ou plusieurs dits ensembles. Dans un mode de réalisation préféré, la première partie des ensembles barillet-rochet comprend deux ensembles barillet-rochet et la deuxième partie des ensembles barillet-rochet comprend un ensemble barillet-rochet.

D'autres caractéristiques et avantages de la présente invention apparaîtront à la lecture de la description détaillée suivante faite en référence aux dessins annexés dans lesquels :
- la figure 1 est une vue en coupe, suivant la ligne brisée I-I de la figure 3, d'un mouvement horloger selon un mode de réalisation préféré de l'invention ;
- la figure 2 est une vue en coupe, suivant la ligne brisée II-II de la figure 3, du mouvement horloger selon le mode de réalisation préféré de l'invention ;
- la figure 3 montre en vue du côté ponts la coopération d'ensembles barillet-rochet avec d'autres organes mobiles du mouvement horloger selon le mode de réalisation préféré de l'invention ;
- la figure 4 est une vue éclatée du côté ponts du mouvement horloger selon le mode de réalisation préféré de l'invention ;
- la figure 5 est une vue en coupe, prise suivant la ligne III-III de la figure 3, du mouvement horloger selon le mode de réalisation préféré de l'invention ; et
- la figure 6 montre en vue du côté ponts la coopération entre un bloqueur et un rochet selon une variante de l'invention.

Comme montré aux figures 1 et 2, le mouvement horloger selon l'invention comprend un bâti formé classiquement d'une platine 11 et de ponts 12 fixés à la platine 11. Un cadran 1 est fixé à la platine 11. Un élément intermédiaire 13, tel qu'une planche de calendrier, peut être interposé entre le cadran 1 et la platine 11. Entre la platine 11 et les ponts 12 est monté le mécanisme du mouvement permettant la mesure du temps. Ce mécanisme de mesure du temps, désigné par 14, comprend notamment, de manière classique, un rouage de finissage, un échappement, un organe régulateur et un rouage de minuterie. Il peut aussi comprendre, par exemple, un mécanisme de chronographe. Un mécanisme d'indication du quantième peut en outre être prévu entre la platine 11 et la planche de calendrier 13. Sur les figures, on peut voir le mobile de grande moyenne 14a du rouage de finissage (figures 1 et 3) et l'organe régulateur 14b (figure 4), constitué typiquement d'un balancier-spiral. Pour des raisons de clarté, les autres organes du mécanisme de mesure du temps 14 n'ont pas été représentés.

Dans un mouvement horloger conventionnel, l'organe moteur est constitué par un ou plusieurs barillets situés entre la platine et les ponts. Dans la présente invention, le bâti 11, 12 ne loge pas d'organe moteur. A la place d'un barillet conventionnel et de son rochet, le mouvement selon l'invention comprend, autour d'un même axe mais libres en rotation l'un par rapport à l'autre, un renvoi de barillet 15 et un renvoi de rochet 16. Le renvoi de rochet 16 peut être entraîné par un mécanisme de remontage comprenant une tige de remontage 17 (visible aux figures 3 et 4). L'organe moteur du mouvement selon l'invention comprend plusieurs barillets 18, au nombre de trois dans l'exemple illustré désignés par 18a, 18b, 18c, faisant partie d'un module 19 fixé au bâti 11, 12 et situé du côté ponts. Les barillets 18 sont reliés en série pour l'obtention d'une grande durée de marche.

Le module 19 comprend deux ponts de barillets 20a, 20b, une planche 21 à laquelle sont fixés les ponts de barillets 20a, 20b et, entre les ponts de barillets 20a, 20b et la planche 21, les barillets 18 et des rochets 22 associés respectivement aux barillets 18. Le rochet 22a du premier barillet 18a engrène avec une denture 23a d'un mobile entraîneur de rochet 23 (cf. figures 2 et 3). Une autre denture 23b du mobile entraîneur de rochet 23, solidaire de la denture 23a, engrène avec le renvoi de rochet 16 relié au mécanisme de remontage. Une rotation de la tige de remontage 17 fait ainsi tourner le rochet 22a du premier barillet 18a, ce qui remonte l'organe moteur. Un cliquet 22' agissant sur le rochet 22a empêche la rotation de ce dernier dans le sens inverse du sens de remontage. Les barillets 18a, 18b engrènent l'un avec l'autre, de même que les rochets 22b, 22c des barillets 18b, 18c. Le dernier barillet 18c engrène avec une denture 24a d'un mobile entraîneur de renvoi de barillet 24 (cf. figures 1 et 3). Une autre denture 24b du mobile entraîneur de renvoi de barillet 24, solidaire de la denture 24a, engrène avec le renvoi de barillet 15, pour l'entraîner, le renvoi de barillet 15 entraînant à son tour le mobile de grande moyenne 14a et donc le rouage de finissage et tout le mécanisme de mesure du temps 14.

Le module 19 est fixé à un cercle 36 qui lui-même entoure et est fixé à la platine 11 (cf. figure 2). Le diamètre du module 19 est ainsi supérieur au diamètre de la platine 11. La fixation du module 19 au cercle 36 et du cercle 36 à la platine 11 peut être réalisée, par exemple, au moyen de brides vissées (non représentées).

Le mouvement selon l'invention peut être réalisé à partir d'un mouvement de base existant comprenant la platine 11 et les ponts 12, en adjoignant à ce mouvement de base le module 19 et le cercle 36. Le module 19 peut aussi, par exemple, remplacer un mécanisme de remontage automatique du mouvement de base. Le mouvement selon l'invention peut être fixé dans une boîte de montre par le cercle 36, de manière classique.

Comme montré à la figure 4, la planche 21 du module 19 présente une ouverture 37 à travers laquelle est visible et accessible l'organe régulateur 14b du mécanisme de mesure du temps 14. Dans l'état assemblé du mouvement, l'ouverture 37 est couverte par les ensembles barillet-rochet 18a, 22a et 18b, 22b qui sont montés entre la planche 21 et le pont 20a. Ainsi, enlever ces ensembles 18a, 22a et 18b, 22b rend l'organe régulateur 14b accessible pour un réglage. Il peut s'agir par exemple d'un réglage de la position angulaire au point mort de l'organe régulateur 14b (mise au repère), d'un réglage de la longueur active du spiral à l'aide d'une raquette, d'un réglage du plat et du centrage du spiral, d'un réglage de l'inertie du balancier par l'intermédiaire de vis ou de masselottes montées sur le balancier, et/ou d'un équilibrage dynamique du balancier par enlèvement de matière sur la serge du balancier, comme cela est bien connu en soi. Toutefois, pour évaluer l'efficacité du réglage et effectuer les mesures nécessaires il est utile que le mouvement continue à fonctionner pendant ledit réglage.

Dans ce but, un bloqueur 38 représenté à la figure 3 est monté dans le module 19, sur la planche 21, de manière à pouvoir occuper une première position (montrée en trait plein) où il bloque le rochet 22c et une deuxième position (montrée en trait pointillé) où il laisse le rochet 22c libre de tourner. Dans l'exemple représenté le bloqueur 38 est mobile en translation entre lesdites première et deuxième positions et, à cet effet, est guidé par deux goupilles fixes 39, 40 coopérant avec une fente 41 du bloqueur 38. L'une, 40, de ces goupilles coopère plus précisément avec l'un ou l'autre de deux logements 42, 43 définis par la fente 41, le passage d'un logement à l'autre provoquant une déformation élastique du bloqueur 38 à la manière d'un encliquetage réversible. Ces deux logements 42, 43 correspondent respectivement auxdites première et deuxième positions du bloqueur 38 et rendent ces deux positions stables. Le bloqueur 38 peut être déplacé manuellement dans l'une ou l'autre de ses deux positions stables au moyen d'un outil classique tel que des brucelles ou un tournevis. Pour exercer sa fonction de blocage, le bloqueur 38 est muni de dents 44 qui sont en prise avec la denture du rochet 22c lorsqu'il est dans sa première position et qui sont hors de la denture du rochet 22c lorsqu'il est dans sa deuxième position. En variante, le bloqueur 38 pourrait être mobile entre ses première et deuxième positions en rotation plutôt qu'en translation.

Ainsi, pour faciliter le réglage de l'organe régulateur 14b l'horloger actionne le bloqueur 38 pour qu'il vienne bloquer le rochet 22c du dernier barillet 18c et retire les deux premiers ensembles barillet-rochet 18a, 22a et 18b, 22b avec le pont correspondant 20a (cf. figure 4). L'organe régulateur 14b est alors accessible à l'horloger tandis que le barillet 18c encore en place entre la planche 21 et le pont 20b et relié cinématiquement au rouage de finissage continue de faire fonctionner le mouvement. Le blocage du rochet 22c par le bloqueur 38 empêche un désarmage instantané du ressort à l'intérieur du barillet 18c, fonction qui, avant le retrait des ensembles barillet-rochet 18a, 22a et 18b, 22b, était remplie par le cliquet 22'. Une fois le réglage de l'organe régulateur 14b terminé, les ensembles barillet-rochet 18a, 22a et 18b, 22b et le pont 20a sont remis en place et le bloqueur 38 est déplacé dans sa deuxième position pour qu'il libère le rochet 22c afin de rétablir la liaison cinématique entre les trois ensembles barillet-rochet.

Comme montré aux figures 3 et 5, le bloqueur 38 comprend en outre de préférence un bras détrompeur 45 qui, dans la première position du bloqueur 38, empêche l'introduction de l'une 46 des vis de fixation du pont 20a dans le trou correspondant de la planche 21, obligeant ainsi à l'horloger à désengager le bloqueur 38 du rochet 22c avant de remettre en place le pont 20a. Lorsque le pont 20a est monté sur la planche 21, avec toutes ses vis, la vis 46 sert de butée au bras 45 empêchant tout déplacement du bloqueur 38 de sa deuxième position où il n'agit pas sur le rochet 22c à sa première position où il bloque le rochet 22c. De la sorte, on garantit que le rochet 22c ne sera pas immobilisé par le bloqueur 38 pendant le fonctionnement normal du mouvement.

La figure 6 montre une variante de l'invention dans laquelle le bloqueur 38 est désengagé automatiquement du rochet 22c pendant le remontage de l'organe moteur. Dans cette variante, le bras détrompeur 45 n'est plus nécessaire et le bloqueur 38 n'est plus guidé que par la goupille 40, l'autre goupille 39 étant supprimée pour permettre au bloqueur 38 de se déplacer à la fois en translation et en rotation. La figure 6(a) montre le bloqueur 38 dans sa deuxième position, celle où il n'agit pas sur le rochet 22c. A partir de cette position, le bloqueur 38 peut être déplacé manuellement en translation dans sa première position où sa denture 44 est engagée dans la denture du rochet 22c (figure 6(b)). Dans cette première position le bloqueur 38 est en butée dans la denture du rochet 22c par l'action de protubérances 47 et de l'élasticité du bloqueur 38 sur la goupille 40, action qui tend à déplacer le bloqueur 38 vers le rochet 22c et rend la première position stable. Soumis à la force exercée par le ressort logé dans le barillet 18c, le rochet 22c a tendance à tourner dans le sens antihoraire de la figure 6 mais une butée 48 définie par la planche 21 bloque le bloqueur 38 et donc le rochet 22c, l'empêchant de tourner. Lorsque le mécanisme de remontage du mouvement est actionné, le rochet 22c tourne dans le sens horaire de la figure 6 (indiqué par la flèche à la figure 6(c)), ce qui fait tourner le bloqueur 38 autour de la goupille 40 jusqu'à, par une détente des parties élastiques du bloqueur 38, ramener le bloqueur dans sa deuxième position, stable, illustrée à la figure 6(a). Pendant ce déplacement du bloqueur 38 ce dernier est guidé par un bossage 49 défini par la planche 21.

Il va de soi que le nombre d'ensembles barillet-rochet dans la présente invention pourrait être différent de trois, par exemple égal à deux, quatre ou cinq. Suivant la configuration du mécanisme de mesure de temps 14 et du module 19 on pourrait n'avoir à retirer qu'un seul ensemble barillet-rochet et/ou le nombre d'ensembles barillet-rochet restant en place pendant le réglage pourrait être supérieur à un. Dans ce dernier cas, au lieu d'agir directement sur le dernier rochet 22c le bloqueur 38 pourrait bloquer indirectement ce dernier rochet 22c en agissant par exemple sur l'avant-dernier rochet ou sur l'avant-dernier barillet. On pourrait également inverser les rôles des barillets et des rochets en faisant en sorte notamment que le rochet 22c soit l'organe qui entraîne le mobile entraîneur de renvoi de barillet 24 à la place du barillet 18c. Dans ce cas, le bloqueur 38 aurait pour fonction de bloquer directement ou indirectement le barillet 18c.

Il apparaîtra également clairement à l'homme du métier que la présente invention pourrait être utilisée pour faciliter le réglage d'autres organes qu'un organe régulateur, par exemple le réglage de l'armage d'un sautoir ou de la position de marteaux ou d'une bascule d'embrayage d'un chronographe.

## Revendications

1. Mouvement horloger comprenant un mécanisme de mesure du temps (14) et plusieurs ensembles barillet-rochet (18, 22) reliés en série pour entraîner le mécanisme de mesure du temps (14), **caractérisé en ce qu'**une première partie (18a, 18b, 22a, 22b) des ensembles barillet-rochet est située au-dessus d'un organe réglable (14b) du mécanisme de mesure du temps (14) et peut être retirée pour permettre l'accès à l'organe réglable (14b) pour son réglage, et **en ce qu'**il comprend un bloqueur (38) pouvant occuper une première position où le bloqueur (38) agit sur une deuxième partie (18c, 22c) des ensembles barillet-rochet afin de permettre à cette deuxième partie (18c, 22c) de continuer à entraîner le mécanisme de mesure du temps (14) après que la première partie (18a, 18b, 22a, 22b) a été retirée, et une deuxième position où le bloqueur (38) n'agit pas sur ladite deuxième partie (18c, 22c).

2. Mouvement horloger selon la revendication 1, **caractérisé en ce que** les première et deuxième positions sont des positions stables.

3. Mouvement horloger selon la revendication 1 ou 2, **caractérisé en ce que** le bloqueur (38) est mobile en translation entre les première et deuxième positions.

4. Mouvement horloger selon l'une quelconque des revendications 1 à 3, **caractérisé en ce que** le bloqueur (38) comprend des dents (44) qui sont engagées dans une denture de la deuxième partie (18c, 22c) lorsque le bloqueur (38) est dans la première position et qui sont hors de ladite denture lorsque le bloqueur (38) est dans la deuxième position.

5. Mouvement horloger selon l'une quelconque des revendications 1 à 4, **caractérisé en ce que** dans la première position le bloqueur (38) bloque le rochet (22c) du dernier ensemble barillet-rochet (18c, 22c) parmi lesdits ensembles barillet-rochet (18, 22) reliés en série.

6. Mouvement horloger selon l'une quelconque des revendications 1 à 5, **caractérisé en ce que** les ensembles barillet-rochet (18, 22) sont montés sur un support (21) qui présente une ouverture (37) rendant accessible l'organe réglable (14b) lorsque la première partie (18a, 18b, 22a, 22b) des ensembles barillet-rochet est retirée.

7. Mouvement horloger selon l'une quelconque des revendications 1 à 6, **caractérisé en ce que** la première partie (18a, 18b, 22a, 22b) des ensembles barillet-rochet est couverte par un pont (20a) monté par l'intermédiaire d'éléments de fixation, et **en ce que** ce pont (20a) et le bloqueur (38) sont agencés pour que, pendant le montage de ce pont (20a), le bloqueur (38) empêche la mise en place de l'un au moins (46) des éléments de fixation si le bloqueur (38) est dans la première position.

8. Mouvement horloger selon la revendication 7, **caractérisé en ce que** le pont (20a) et le bloqueur (38) sont agencés pour que, lorsque le pont (20a) est dans son état monté avec tous les éléments de fixation, ledit un au moins (46) des éléments de fixation empêche l'actionnement du bloqueur (38).

9. Mouvement horloger selon l'une quelconque des revendications 1 à 8, **caractérisé en ce que** le bloqueur (38) est agencé pour passer automatiquement de la première position à la deuxième position pendant le remontage des ensembles barillet-rochet (18, 22).

10. Mouvement horloger selon l'une quelconque des revendications 1 à 9, **caractérisé en ce que** l'organe réglable (14b) est l'organe régulateur du mécanisme de mesure du temps (14).

11. Mouvement horloger selon l'une quelconque des revendications 1 à 10, **caractérisé en ce que** la première partie (18a, 18b, 22a, 22b) des ensembles barillet-rochet (18, 22) comprend deux ensembles barillet-rochet et la deuxième partie (18c, 22c) des ensembles barillet-rochet (18, 22) comprend un ensemble barillet-rochet.
